# EUROPÄISCHE PATENTSCHRIFT

(11) **EP 2 559 494 B1**
(45) Veröffentlichungstag und Bekanntmachung des Hinweises auf die Patenterteilung: **31.08.2016**
(21) Anmeldenummer: 11006685.9
(22) Anmeldetag: 16.08.2011
(51) Int. Cl.: B05B 15/12

(54) **Vorbehandlungsanlage mit Wärmerückgewinnung**
Treatment assembly with heat recovery
Installation de prétraitement dotée d'une récupération de chaleur

(43) Veröffentlichungstag der Anmeldung: 20.02.2013
(73) Patentinhaber: Rippert Besitzgesellschaft mbH & Co. KG, 33442 Herzebrock-Clarholz (DE)
(72) Erfinder: Schöning, Thomas, Dipl.-Ing., 33442 Herzebrock-Clarholz (DE)
(74) Vertreter: Schober, Mirko

(56) Entgegenhaltungen:
- EP-A2- 0 135 200
- JP-A- 61 103 564
- US-A- 3 807 291

## Beschreibung

Die Erfindung betrifft ein Verfahren zur Schwadenabsaugung einer Vorbehandlungsanlage für Oberflächenbeschichtungsanlagen, insbesondere Lackieranlagen sowie eine Vorbehandlungsanlage.

Mit den steigenden Ansprüchen an die Qualität von Oberflächenbeschichtungen, insbesondere deren Haltbarkeit bei gleichzeitigem zunehmendem Aspekt der Minimierung der Umweltschädlichkeit steigen auch die Anforderungen an die Vorbehandlungen der Oberflächen vor dem Aufbringen der eigentlichen Oberflächenbeschichtung. Bei den Vorbehandlungsverfahren kann es sich beispielsweise um Beizen, Chromatieren, Phosphatieren oder Passivieren handeln, diese Verfahren werden heute in eigens dafür ausgelegten Vorbehandlungsanlagen durchgeführt.

Bei den einzelnen Vorbehandlungsschritten werden dabei in der Regel flüssige Medien auf die Werkstücke aufgebracht, was grundsätzlich durch Tauch- oder Spülverfahren geschehen kann. Häufig sind zwischen den einzelnen Behandlungsschritten auch Spülschritte notwendig, um eine Vermischung der einzelnen Vorbehandlungsmedien untereinander zu verhindern. Dabei ist es häufig notwendig, die Vorbehandlungsmedien auf eine gewisse Temperatur zu erhitzen, was dazu führt, dass durch die einsetzende Verdampfung der Medien Schwaden im Vorbehandlungssystem gebildet werden.

Diese Schwaden müssen aus dem System abgeführt werden, insbesondere auch um zu verhindern, dass die Schwaden durch Öffnungen der Anlage in die Umgebung entweichen. Bei der Umgebung handelt es sich in der Regel um Werkshallen, die aus Gründen des Gesundheitsschutzes nicht durch Schwaden belastet werden sollen. Daher schließt im Zusammenhang dieser Anmeldung der Begriff Umgebung insbesondere Hallen mit ein, der Begriff Umgebungsluft folglich insbesondere auch die Hallenluft.

Ein potenzielles Risiko für das Entweichen der Schwaden besteht insbesondere im Moment des Ein- und Ausbringens der Werkstücke in die Vorbehandlungsanlage, besonders dann wenn dies bei sogenannten Durchlaufanlagen kontinuierlich geschieht und die Anlage daher während der Durchführung der Vorbehandlung nicht permanent geschlossen werden kann.

Aus diesen Gründen ist in der Regel bei solchen Anlagen eine Schwadenabsaugung vorgesehen, welche mit Schwaden belastete Luft aus der Vorbehandlungsanlage absaugt. Dabei ergänzt sich das abgesaugte Luftvolumen in der Regel durch Umgebungsluft, die beispielsweise durch die Ein- und Ausbringöffnungen für die Werkstücke aber auch durch andere, nicht luftdicht verschlossene und technisch bedingte Öffnungen oder Spalte in die Vorbehandlungsanlage eindringt. Nachteilig ist dabei, dass die eindringende Umgebungsluft normalerweise eine deutliche niedrigere Temperatur hat als die zur Vorbehandlung aufgeheizten Medien und diese durch den Luftaustausch daher abgekühlt werden, was den Energiebedarf zur Aufheizung der Medien erhöht. Weiterhin muss beim Betrieb der Vorbehandlungsanlagen in Hallen auch die Hallenluft ergänzt werden, was, da die Hallenluft in der Regel auf eine gewisse Temperatur gebracht werden muss, ebenfalls mit einem weiteren Energieverbrauch verbunden ist.

Der Erfindung liegt daher die Aufgabe zugrunde, ein Verfahren und eine Vorbehandlungsanlage anzugeben, welche weniger Energieverluste durch die Schwadenabsaugung aufweisen.

Erfindungsgemäß ist es vorgesehen, die Abluft aus einem anderen Abluftsystem in die Vorbehandlungsanlage einzublasen. Dies hat den Vorteil, dass der Anteil der Luft, die aus der Umgebung in die Vorbehandlungsanlage eindringen muss, um das abgesaugte Luftvolumen zu ergänzen, verringert wird. Dadurch wird der Umgebungsluftverbrauch gesenkt, was insbesondere dazu führt, dass Verluste temperierter Hallenluft gesenkt werden.

Die Verfahrensweise ist insbesondere dann vorteilhaft, wenn die Temperatur der eingeblasenen Abluft höher ist als die Temperatur der Umgebungsluft. In diesem Fall werden die Wärmeverluste durch Abkühlung der Vorbehandlungsmedien ebenfalls gesenkt, wodurch sich Energieverluste weiter minimieren lassen. Insbesondere bei Vorbehandlungsanlagen bzw. -verfahren unter Verwendung beheizter Vorbehandlungsmedien ist die Ablufteinblasung daher vorteilhaft.

Als Quelle für die einzublasende Abluft eignen sich insbesondere die Abluftsysteme von Lacktrocknern, Haftwassertrocknern bzw. Essenabsaugungen, wie sie insbesondere oberhalb von Trocknertüren, Schleusen, Abdunstzonen und/oder Kühlzonen häufig in Oberflächenbeschichtungsanlagen oder deren Peripherie anzutreffen sind.

Besonders vorteilhaft wirkt sich die erfindungsgemäße Ablufteinblasung in Verbindung mit Vorbehandlungsanlagen aus, die eine Transportvorrichtung zum Transport der Werkstücke aufweisen. Derartige Transportvorrichtungen, insbesondere Hängeförderer zum hängenden Transport der Werkstücke erlauben eine kontinuierliche Betriebsweise der Vorbehandlungsanlage, erfordern aber auch ein permanentes Ein- und Ausschleusen der Werkstücke, wobei sich häufig die eigentliche Fördereinrichtung außerhalb der Kabine der Vorbehandlungsanlage befindet und die einzelnen Aufhängevorrichtungen für die Werkstücke durch einen Spalt in dieser Kabine ragen. Dieser Spalt kann beispielsweise durch Bürsten geschützt werden, vollkommene Abdichtung wird jedoch nicht erreicht, sodass das Eindringen von großen Mengen Umgebungsluft in die Schwadenabsaugung möglich ist, obwohl ein verhältnismäßig kleiner Luftstrom bereits ausreichen würde, um sicherzustellen, dass keine Schwaden durch den Spalt in die Umgebung entweichen können.

Fig. 1 zeigt schematisch eine beispielhafte, erfindungsgemäße Vorbehandlungsanlage.

Die beispielhafte Vorbehandlungsanlage 1 wird von den Werkstücken 7 kontinuierlich durchlaufen, die an der Transportvorrichtung 5 aufgehängt sind. Diese befindet sich außerhalb des Gehäuses der Vorbehandlungsanlage 1, die Werkstücke 7 sind an der Transportvorrichtung eingehängt, wobei Befestigungsmittel durch einen Spalt im Gehäuse der Vorbehandlungsanlage 1 geführt werden.

Die beispielhafte Vorbehandlungsanlage 1 weist eine Schwadenabsaugvorrichtung 4 auf, welche die schwadenbelastete Luft aus der Vorbehandlungsanlage 1 über Auslässe 6 absaugt. Zum Ausgleich des Luftvolumens strömt zum einen Umgebungsluft 10 nach, insbesondere durch die Öffnungen 12 zum Ein- und Ausbringen der Werkstücke 7. Zusätzlich ist eine erfindungsgemäße Einrichtung 8 zum Einblasen der Abluft 11 eines Abluftsystems 2 vorgesehen. Dabei handelt es sich im gezeigten Beispiel um Düsen, die so angeordnet sind, dass sie eine Luftströmung der eingeblasenen Abluft 11 in der Vorbehandlungsanlage 1 erzeugen, die von den Öffnungen, insbesondere der Öffnung 12, weg hin zu den Auslässen 6 für die schwadenbelastete Luft führt. Dabei weist das Abluftsystem 2 eine Fördereinrichtung 3 auf, die im gezeigten Beispiel eine Doppelfunktion erfüllt, nämlich das Absaugen der Abluft aus dem Abluftsystem 2 und zum anderen das Einblasen der Abluft 11 in die Vorbehandlungsanlage 1.

## Patentansprüche

1. Verfahren zur Schwadenabsaugung einer Vorbehandlungsanlage (1) für Oberflächenbeschichtungsanlagen, insbesondere Lackieranlagen, bei dem Schwaden während der Vorbehandlung von Werkstücken aus der Vorbehandlungsanlage (1) abgesaugt werden, wobei zum Ausgleich des abgesaugten Luftvolumens Umgebungsluft (10) in die Vorbehandlungsanlage (1) eintritt,
**dadurch gekennzeichnet,**
**dass** zusätzlich zur eindringenden Umgebungsluft (10) Abluft (11) eines Abluftsystems (2) in die Vorbehandlungsanlage (1) eingeblasen wird.

2. Verfahren nach Anspruch 1,
**dadurch gekennzeichnet,**
**dass** die Temperatur der in die Vorbehandlungsanlage (1) eingeblasenen Abluft (11) beim Eindringen in die Vorbehandlungsanlage höher ist als die Temperatur der Umgebungsluft (10).

3. Verfahren nach Anspruch 1 oder 2,
**dadurch gekennzeichnet,**
**dass** die in die Vorbehandlungsanlage (1) eingeblasene Abluft (11) dem Abluftsystem (2) einer weiteren Anlagenkomponente, insbesondere eines Lacktrockners, eines Haftwassertrockners und/oder einer Essen-Absaugung oberhalb von Trocknertüren, Schleusen, Abdunstzonen und/oder Kühlzonen entnommen wird.

4. Verfahren nach einem der vorigen Ansprüche,
**dadurch gekennzeichnet,**
**dass** es sich bei der Vorbehandlung um reinigende oder schichtbildende Behandlungen, insbesondere Beizen, Chromatieren, Phosphatieren, Passivieren handelt.

5. Verfahren nach einem der vorigen Ansprüche,
**dadurch gekennzeichnet,**
**dass** ein zur Vorbehandlung der Vorbehandlungsanlage (1) zugeführtes oder im Kreislauf geführtes Medium beheizt wird.

6. Vorbehandlungsanlage (1) für Oberflächenbeschichtungsanlagen, insbesondere Lackieranlagen, eine Schwadenabsaugvorrichtung (4) und Öffnungen (12) zum Ein- und Ausbringen der Werkstücke (7) aufweisend,
**dadurch gekennzeichnet,**
**dass** die Vorbehandlungsanlage (1) eine Einrichtung (8) zum Einblasen von Abluft aus einem Abluftsystem aufweist.

7. Vorbehandlungsanlage (1) nach Anspruch 6,
**dadurch gekennzeichnet,**
**dass** die Einrichtung (8) zum Einblasen von Abluft (11) Düsen, insbesondere im Bereich des Bodens oder der Öffnungen (12) zum Ein- und Ausbringen der Werkstücke (7) aufweist.

8. Vorbehandlungsanlage (1) nach Anspruch 6 oder 7,
**dadurch gekennzeichnet,**
**dass** die Vorbehandlungsanlage (1) eine Transportvorrichtung (5) zum Transport der Werkstücke, insbesondere einen Hängeförderer, aufweist.

9. Vorbehandlungsanlage (1) nach einem der Ansprüche 6 - 8,
**dadurch gekennzeichnet,**
**dass** die Vorbehandlungsanlage (1) Zonen zum durchführen reinigender oder schichtbildender Behandlungen, insbesondere Beizen, Chromatieren, Phosphatieren und/oder Passivieren aufweist.

10. Vorbehandlungsanlage (1) nach einem der Ansprüche 6 - 9,
**dadurch gekennzeichnet,**
**dass** das Abluftsystem (2) das einer weiteren Anlagenkomponente, insbesondere eines Lacktrockners, eines Haftwassertrockners und/oder einer Essen-Absaugung oberhalb von Trocknertüren, Schleusen, Abdunstzonen und/oder Kühlzonen ist.

## Claims

1. Method for the vapour extraction from a pre-treatment unit (1) for surface coating units, more particularly paint shops, in which vapours are extracted from the pre-treatment unit (1) during the pre-treatment of workpieces, wherein ambient air (10) enters the pre-treatment unit (1) in order to compensate for the extracted air volume, **characterised in that** in addition to the incoming ambient air (10) exhaust air (11) from an exhaust system (2) is blown into the pre-treatment unit (1).

2. Method according to claim 1, **characterised in that** the temperature of the exhaust air (11) blown into the pre-treatment unit (1) when entering into the pre-treatment unit is higher than the temperature of the ambient air (10).

3. Method according to claim 1 or 2 **characterised in that** the exhaust air (11) blown into the pre-treatment unit (1) is removed from the exhaust system (2) of a further system component, more particularly a paint dryer, adhesive water dryer and/or an flue extractor above dryer doors, sluices, evaporation zones and/or cooling zones.

4. Method according to one of the preceding claims **characterised in that** the pre-treatment involves cleaning or film-forming treatments, in particular pickling, chromating, phosphating, passivating.

5. Method according to one of the preceding claims **characterised in that** a medium supplied for pre-treatment to the pre-treatment unit (1) or supplied in circuit is heated.

6. Pre-treatment unit (1) for surface coating assemblies, in particular paint assemblies, comprising a vapour extraction device (4) and openings (12) for introducing and removing the workpieces (7) **characterised in that** the pre-treatment unit (1) has a device (8) for blowing in exhaust air from an exhaust system.

7. Pre-treatment unit (1) according to claim 6 **characterised in that** the device (8) for blowing in exhaust air (11) has nozzles, in particular in the region of the floor or the openings (12) for introducing and removing the workpieces (7).

8. Pre-treatment unit (1) according to claim 6 or 7 **characterised in that** the pre-treatment unit (1) has a transport device (5) for transporting the workpieces, more particularly an overhead conveyor.

9. Pre-treatment unit (1) according to one of claims 6 to 8 **characterised in that** the pre-treatment unit (1) has zones for carrying out cleaning or film-forming processes, in particular pickling, chromating, phosphating and/or passivating.

10. Pre-treatment unit (1) according to one of claims 6 to 9 **characterised in that** the exhaust system (2) is from a further unit component, more particularly a paint dryer, an adhesive water dryer and/or a flue extractor above dryer doors, sluices, evaporation zones, and/or cooling zones.

## Revendications

1. Procédé pour l'aspiration de vapeur d'une installation de prétraitement (1) pour des installations de revêtement de surfaces, en particulier pour des installations de laquage, dans lequel la vapeur est aspirée hors de l'installation de prétraitement (1) pendant le prétraitement des pièces à usiner, sachant que, pour compenser le volume d'air aspiré, de l'air ambiant (10) pénètre dans ladite installation de prétraitement (1) **caractérisé en ce que**
de l'air d'échappement (II) en provenance d'un système d'évacuation d'air (2) est insufflé dans l'installation de prétraitement (1) en plus de l'air ambiant (10) y pénétrant.

2. Procédé selon la revendication 1,
**caractérisé en ce que**
la température de l'air d'échappement (II), insufflé dans l'installation de prétraitement (1), est plus élevée lors de la pénétration dans ladite installation de prétraitement (1) que la température de l'air ambiant (10).

3. Procédé selon revendication 1 ou 2,
**caractérisé en ce que**
l'air d'échappement (II), insufflé dans l'installation de prétraitement (1), est prélevé du système d'évacuation d'air (2) d'un autre composant de l'installation, en particulier d'un séchoir de laque, d'un séchoir d'eau de rétention et / ou d'un système d'aspiration de cheminée au-dessus de portes de séchoirs, d'écluses, de zones d'évaporation et / ou de zones de refroidissement.

4. Procédé selon l'une des revendications précédentes, **caractérisé en ce que**
le prétraitement consiste en nettoyages ou en un traitement formant des couches, en particulier mordançage, chromatage, phosphatage, passivation.

5. Procédé selon l'une des revendications précédentes, **caractérisé en ce que**
le médium, introduit, pour le prétraitement, dans l'installation de prétraitement (1) ou dans le cycle, est chauffé.

6. Installation de prétraitement (1) pour des installations de revêtement de surfaces, en particulier pour des installations de laquage, présentant un dispositif d'aspiration de vapeur (4) et des ouvertures pour l'introduction et l'évacuation des pièces à usiner, **caractérisée en ce que**
ladite installation de prétraitement (1) est dotée d'un dispositif (8) destiné à insuffler de l'air d'échappement en provenance d'un système d'évacuation d'air.

7. Installation de prétraitement (1) selon la revendication 6,
**caractérisée en ce que**
le dispositif (8), destiné à insuffler de l'air d'échappement (II), est pourvu de buses, en particulier dans la zone du fond ou des ouvertures (12) d'introduction et d'évacuation des pièces à usiner (7).

8. Installation de prétraitement (1) selon revendication 6 ou 7,
**caractérisée en ce que**
ladite installation de prétraitement (1) est pourvue d'un dispositif de transport (5) pour le transport des pièces à usiner, en particulier d'un transporteur suspendu.

9. Installation de prétraitement (1) selon l'une des revendications 6 à 8,
**caractérisée en ce que**
ladite installation de prétraitement (1) présente des zones d'exécution de traitements de nettoyage ou de formation de couches, en particulier mordançage, chromatage, phosphatage, passivation.

10. Installation de prétraitement (1) selon l'une des revendications 6 à 9,
**caractérisée en ce que**
le système d'évacuation d'air (2) est celui d'un autre composant de l'installation, en particulier d'un séchoir de laque, d'un séchoir d'eau de rétention et / ou d'un système d'aspiration de cheminée au-dessus de portes de séchoirs, d'écluses, de zones d'évaporation et / ou de zones de refroidissement.
